# EUROPÄISCHE PATENTSCHRIFT

(11) **EP 2 602 567 B1**
(45) Veröffentlichungstag und Bekanntmachung des Hinweises auf die Patenterteilung: **11.05.2016**
(21) Anmeldenummer: 11290564.1
(22) Anmeldetag: 05.12.2011
(51) Int. Cl.: F24H 1/00, F24H 3/04

(54) **Elektrische Heizvorrichtung**
Electric heating device
Dispositif de chauffage électrique

(43) Veröffentlichungstag der Anmeldung: 12.06.2013
(73) Patentinhaber: Mahle Behr France Rouffach S.A.S, 68250 Rouffach (FR)
(72) Erfinder: Bauer, Marc, 68440 Habsheim (FR)
(74) Vertreter: Grauel, Andreas

(56) Entgegenhaltungen:
- EP-A1- 0 575 649
- EP-A1- 1 768 458
- EP-A1- 2 211 589

## Beschreibung

Die vorliegende Erfindung bezieht sich auf eine elektrische Heizvorrichtung gemäß dem Oberbegriff von Anspruch 1.

Bei einem Hochvolt-PTC (d.h. einem elektrischen Bauelement mit positivem Temperatur-Koeffizienten (PTC) mit einer Betriebsspannung von mehr als 60 V_{DC}), gibt es zwei grundsätzliche Unterschiede zu einem Niedrigvolt-PTC wie beispielsweise einem 13 V - PTC. Zum einen muss die Funktionsisolierung (d.h. die Isolierung zwischen HV+ und HV-; HV = high voltage = Hochspannung, wobei HV+ die positive Hochspannung und HV- die negative Hochspannung bezeichnet) auf die höhere Spannung angepasst werden. Zum anderen müssen die unter HV-Spannung liegenden Teile geschützt werden, um den Schutz gegen einen elektrischen Schlag gewährleisten zu können.

Im Stand der Technik werden die Aktivteile (d.h. die Pole HV+ und HV-) von den leitenden Teilen (z.B. Wellrippe oder Wärmeableiter) isoliert. Diese leitenden Teile sind potenzialfrei oder mittels eines Potenzialausgleichsleiters zur Fahrzeugmasse gelegt. Dabei ist jedoch die Isolierung der HV-Bauteile aufwändig.

Die EP 1 318 694 B1 offenbart eine elektrische Heizvorrichtung mit einem geschichteten Aufbau aus einer Mehrzahl an PTC-Heizelementen und einer Mehrzahl an Radiatorelementen, wobei jedes PTC-Heizelement von zwei Elektrodenblechen zur Stromzuführung kontaktiert wird, die jeweils wärmeleitend mit einem der Radiatorelemente verbunden sind, und wenigstens eine elektrische Isolierung umfassen. Diese elektrische Heizvorrichtung umfasst eine Isolierung, die als elektrische Isolierschicht zwischen einem Plus-Elektrodenblech und dem zu diesem benachbart angeordneten Radiatorelement vorgesehen ist und wobei das Radiatorelement an die Isolierung angrenzt.

Die EP 2 211 589 A1 offenbart einen Wärmeübertrager mit PTC-Heizelementen, die in Rohre eingeschoben sind.

Vor diesem Hintergrund ist es die Aufgabe der vorliegenden Erfindung, eine verbesserte elektrische Heizvorrichtung zu schaffen.

Diese Aufgabe wird durch eine elektrische Heizvorrichtung gemäß dem Hauptanspruch gelöst.

Die vorliegende Erfindung schafft eine elektrische Heizvorrichtung unter anderem mit folgenden Merkmalen:
- einem PTC-Heizelement, insbesondere das einen Mantel aus einem Keramik-Material aufweist;
- zumindest einer Rippe zur Abfuhr von Wärme des PTC-Heizelementes;
- einer Kontaktlage, die thermisch und/oder elektrisch gekoppelt zwischen dem PTC-Heizelement und der zumindest einen Rippe angeordnet ist, wobei die Kontaktlage ausgebildet ist, um Wärme von einer Hauptoberfläche des PTC-Heizelements an die Rippe zu übertragen; und
- zumindest einem Separator-Element, das ein elektrisch isolierendes Material an einer Oberfläche des Separator-Elements aufweist, wobei das Separator-Element eine Nebenoberfläche des PTC-Heizelementes zumindest teilweise abdeckt und/oder eine Nebenoberfläche der Kontaktlage zumindest teilweise abdeckt, wobei das Separator-Element ausgebildet ist, um eine elektrische Isolation des PTC-Heizelementes zu ermöglichen.

Dabei ist es auch vorteilhaft, wenn das Separator-Element unter Verwendung einer Dichtung und/oder einem Klebemittel an der Kontaktlage und/oder dem PTC-Heizelement befestigt ist.

Unter einer Hauptoberfläche ist dabei eine Oberfläche eines Elementes zu verstehen, die gegenüber einer anderen Oberfläche dieses Elementes größter ist.

Unter einer Nebenoberfläche eines Elementes ist eine Oberfläche dieses Elementes zu verstehen, die kleiner als eine andere Oberfläche dieses Elementes ist. Insbesondere kann die Hauptoberfläche zu einer Nebenoberfläche senkrecht ausgerichtet sein. Dabei ist es vorteilhaft, wenn der Separator, geklebt oder abgedichtet, die aktiven Teile isoliert und dabei eine oder auch zwei Kriechstrecken bildet. Eine davon ist eine innere Kriechstrecke, die abgedichtet oder isoliert ist und/oder eine andere davon ist eine außen liegende Kriechstrecke, die nicht abgedichtet ist.

Die vorliegende Erfindung basiert auf der Erkenntnis, dass durch die Verwendung des Separator-Elementes eine seitliche Abdichtung bzw. elektrische sehr zuverlässige Isolation sichergestellt werden kann. Dabei kann der Separator eine Dichtheit, die beispielsweise mittels Dichtung oder mittels Klebstoff erreicht wird, zwischen den Kontaktlagen gewährleisten. Hierdurch können Kriechströme zwischen spannungsführenden Elementen der Heizvorrichtung weitgehend verhindert oder zumindest deutlich reduziert werden. Vorteilhafterweise weist dabei die Heizvorrichtung gute thermische Eigenschaften und einen geringen Bauraum-Bedarf auf und es entsteht ein Kostenvorteil, da gegenüber einer herkömmlichen Bauform weniger Bauteile benötigt werden. Eine solche Abdichtung ermöglicht ferner auch eine kurze Kriechstrecke, entlang beispielsweise einer Keramik, zwischen den Kontaktlagen.

Die Normen wie EN60664-1 geben eine Mindestkriechstrecke von 2.0 mm bei 400V und Verschmutzungsgrad 1 vor. Wäre keine Dichtheit entlang der Keramik gewährleistet, würde die Mindestkriechstrecke bis 4 mm bei Verschmutzungsgrad 3 betragen. Der Separator verlängert die Kriechstrecke seitlich.

Erfindungsgemäß weist das Separator-Element eine Mindestkriechstrecke auf einer äußeren Oberfläche des Separator-Elementes, insbesondere von etwa 2,0 mm, und eine Ausnehmung auf.

Eine Ausnehmung kann dabei eine Vertiefung im Körper des Separator-Elementes sein. Eine solche Vertiefung oder Ausnehmung in dem Separator-Element bietet den Vorteil, dass die Oberfläche des Separator-Elementes deutlich vergrößert werden kann, so dass Kriechströme an der Oberfläche des Separator-Elementes einen längeren Weg nehmen müssen und somit diesen Kriechströmen ein größerer Widerstand entgegengesetzt wird.

Gemäß einer weiteren Ausführungsform der vorliegenden Erfindung kann die Ausnehmung einen rechteckförmigen Querschnitt aufweisen. Eine derartige Ausführungsform der vorliegenden Erfindung bietet den Vorteil, dass die Oberfläche des Separator-Elementes besonders groß wird, so dass hierdurch Kriechströme besonders gut unterdrückt oder reduziert werden können.

Auch kann das Separator-Element vollständig aus einem elektrisch isolierenden Material bestehen und/oder wobei optional ein Potenzialausgleichsleiter oder ein leitfähiges Teil im Separator integriert wird. Eine solche Ausführungsform der vorliegenden Erfindung bietet den Vorteil einer besonders schlecht leitenden Struktur oder Oberfläche des Separator-Elementes, so dass Kriechströme auf der Oberfläche des Separator-Elementes besonders gering gehalten wehrden können und auch Kriechströme durch das Separator-Element zuverlässig verhindert werden können.

Günstig ist auch eine Ausführungsform der vorliegenden Erfindung, bei der das Separator-Element an einer dem PTC-Heizelement gegenüberliegenden Seite zumindest einen bogenförmigen Querschnitt aufweist und/oder einen zumindest teilweise halbkreisförmigen Querschnitt aufweist. Auch durch eine solche Form der Heizvorrichtung lässt sich eine möglichst große Oberfläche des Separator-Elementes realisieren, so dass möglichst geringe Kriechströme auftreten.

Um eine noch bessere Isolierung zwischen spannungsführenden Teilen der Heizvorrichtung zu erhalten, kann auch an der dem Separator-Element gegenüberliegenden Seite des PTC-Heizelementes ein weiteres Separator-Element angeordnet sein, das ein elektrisch isolierendes Material an einer Oberfläche des weiteren Separator-Elements aufweist, wobei das weitere Separator-Element eine der Nebenoberfläche gegenüberliegende weitere Nebenoberfläche des PTC-Heizelementes zumindest teilweise abdeckt und eine weitere Nebenoberfläche der Kontaktlage zumindest teilweise abdeckt, wobei das weitere Separator-Element ausgebildet ist, um eine elektrische Isolation des PTC-Heizelementes zu ermöglichen.

Zur weiteren Vergrößerung der Oberfläche des Separator-Elementes kann das weitere Separator-Element eine Ausnehmung aufweisen, insbesondere wobei die Ausnehmung einen rechteckförmigen Querschnitt aufweist.

Besonders vorteilhaft ist es ferner, wenn das weitere Separator-Element vollständig aus einem elektrisch isolierenden Material besteht, und/oder wobei ein Potenzialausgleichsleiter oder ein leitfähiges Teil im weiteren Separator integriert wird, da hierdurch wiederum eine sehr gute Isolationseigenschaft dieses Separator-Elementes sichergestellt werden kann.

Weiterhin kann gemäß einer anderen Ausführungsform der vorliegenden Erfindung das weitere Separator-Element an einer dem PTC-Heizelement gegenüberliegenden Seite zumindest einen bogenförmigen Querschnitt aufweisen und/oder einen zumindest teilweise halbkreisförmigen Querschnitt aufweisen. Auch eine solche Ausführungsform der vorliegenden Erfindung bietet den Vorteil, dass besonders geringe Kriechströme auftreten, sodass eine hohe Isolationsfähigkeit eines solchen Separator-Elementes sichergestellt ist.

Erfindungsgemäß ist es weiterhin, wenn die elektrische Heizvorrichtung eine weitere Rippe und eine weitere Kontaktlage aufweist. Dabei ist die weitere Kontaktlage zwischen einer der Hauptoberfläche des PTC-Heizelementes gegenüberliegenden weiteren Hauptoberfläche des PTC-Heizelementes und der weiteren Rippe angeordnet und wobei das Separator-Element und/oder das weitere Separator-Element derart angeordnet ist, um eine Nebenoberfläche der weiteren Kontaktlage zumindest teilweise abzudecken, insbesondere wobei das weitere Separator-Element mit dem Separator-Element verbunden oder mit dem Separator-Element einstückig ausgebildet ist. Hierdurch kann bei Vorhandensein von weiteren Komponenten der elektrischen Heizvorrichtung sehr zuverlässig eine Isolation zwischen den einzelnen spannungsführenden Teilen der Heizvorrichtung sichergestellt werden.

Um eine sichere elektrische Heizvorrichtung zu schaffen, kann gemäß einer Ausführungsform der vorliegenden Erfindung ein Berührungsschutzelement vorgesehen sein, das derart angeordnet ist, dass die zumindest eine Rippe, die zumindest eine Kontaktlage, das PTC-Heizelement und/oder das zumindest eine Separator-Element vor einer Berührung durch eine Person geschützt angeordnet sind, insbesondere wobei das Berührungsschutzelement als ein Gehäuse oder als Teilgehäuse ausgebildet ist, in dem die zumindest eine Rippe, die zumindest eine Kontaktlage, das PTC-Heizelement und/oder das zumindest eine Separator-Element angeordnet sind.

Vorteilhafte Ausführungsbeispiele der vorliegenden Erfindung werden nachfolgend Bezug nehmend auf die beiliegende Zeichnung näher erläutert. Es zeigt:
Fig. 1 eine schematische Darstellung einer elektrischen Heizvorrichtung gemäß einem Ausführungsbeispiel der vorliegenden Erfindung.

In der nachfolgenden Beschreibung der bevorzugten Ausführungsbeispiele der vorliegenden Erfindung werden für die in den verschiedenen Zeichnungen dargestellten und ähnlich wirkenden Elemente gleiche oder ähnliche Bezugszeichen verwendet, wobei eine wiederholte Beschreibung dieser Elemente weggelassen wird.

Fig. 1 zeigt eine schematische Darstellung einer elektrischen Heizvorrichtung 100 gemäß einem Ausführungsbeispiel der vorliegenden Erfindung. Die Heizvorrichtung 100 umfasst ein PTC-Heizelement 110, welches beispielsweise einen Keramikkörper oder -mantel aufweist. Weiterhin weist die Heizvorrichtung 100 eine erste Kontaktlage 120 auf, die auf einer Hauptoberfläche des PTC-Heizelementes 110 (insbesondere dem Mantel des PTC-Heizelementes) angeordnet ist. Die Kontaktlage 120 kann beispielsweise als ein Kontaktblech ausgestaltet sein. Auf einer dem PTC-Heizelement 110 gegenüberliegenden Seite der Kontaktlage 120 ist eine Rippe 130 angeordnet, die als Wellrippe ausgebildet sein kann. Hierbei kann ein Wärmefluss von dem PTC-Heizelement 110 über die Kontaktlage 120 zur Rippe 130 erfolgen, so dass die vom PTC-Heizelement 110 bereitgestellte Wärme auch möglichst optimal weiterverteilt werden kann. Auf einer der Kontaktlage 120 gegenüberliegenden Seite des PTC-Heizelementes 110 an einer weiteren Hauptoberfläche desselben ist eine weitere Kontaktlage 140 angeordnet, die ausgebildet ist, um Wärme von dem PTC-Heizelement 110 auch an eine weitere Rippe 150 abzuführen. Hierzu ist die weitere Rippe 150 an einer dem PTC-Heizelement 110 gegenüberliegenden Seite der weiteren Kontaktlage 140 angeordnet.

Eine Versorgung des PTC-Heizelementes 110 mit elektrischer Energie kann nun über die Rippe(n) 130 bzw. 150 sowie die Kontaktlagen 120 und 140 erfolgen, wobei die beiden Rippen 130 und 150 mit einem unterschiedlichen Potential beaufschlagt werden können. Um nun jedoch eine möglichst sichere elektrische Heizvorrichtung 100 zu schaffen, von der keine elektrische Gefahr bei Berührung von Komponente derselben ausgeht, und die auch eine ausreichende Isolation zwischen den spannungsführenden Teilen aufweist, wird ein Separator-Element 160 vorgesehen, das seitlich (d.h. an eine Nebenoberfläche) an das PTC-Heizelement 110, die Kontaktlage 120 und die weitere Kontaktlage 140 aufgebracht wird. Dies bedeutet, dass das Separator-Element 160 einen Bereich abdeckt, in dem Komponenten nahe beieinander angeordnet sind, die im Betrieb der Heizvorrichtung unterschiedliche elektrische Potentiale aufweisen. Durch das Separator-Element 160, das vorteilhafterweise vollständig aus einem Material besteht, welches elektrisch isolationsfähig oder isolierend ist, kann nun dieser Isolationsschutz sichergestellt werden. Auf diese Weise kann sichergestellt werden, dass ein möglichst großer Schutz gegen elektrische Gefahren durch das Separator-Element 160 realisiert wird. Zumindest sollte aber die Oberfläche des Separator-Elementes 160 elektrisch isolierend sein, damit bei einer Berührung des Separator-Elementes 160 durch eine Person diese keinen elektrischen Schlag erhält. Der Separator braucht dann nicht vollständig aus isolierendem Material zu bestehen. Es könnte vorstellbar sein, das eine ein Potenzialausgleichsleiter wie 190 (oder ein leitfähiges Teil) im Separator-Element 160 integriert wird. Das Potenzialausgleichsteil 190 ist dabei weder mit PTC-Heizelement noch mit Kontaktlagen 120 verbunden, da diese Teile an dem Hochvolt-Potenzial liegen. Im Falle eines Leckstroms zwischen Aktivteile (110, 120) und Potenzialausgleichsteil 190 (z.B. das Teil ist in Salzwasser überflutet), detektiert der Isolationswächter vom Fahrzeug diesen Leckstrom und schaltet die Stromversorgung ab, um die Personen zu schützen.

Um nun auch eine möglichst optimale elektrische Isolation zwischen spannungsführenden Teilen der Heizvorrichtung sicherzustellen, sollte auch das Separator-Element so ausgebildet sein, dass es möglichst gute Isolationseigenschaften aufweist. Hierzu ist es vorteilhaft, wenn ein Kriechstrom 165 entlang einer bestimmten Strecke auf einer Oberfläche des Separator-Elementes 160 möglichst gering gehalten werden kann. Dies kann dadurch erreicht werden, dass die Oberfläche des Separator-Elementes 160 zwischen der Rippe 130 und der weiteren Rippe 150 möglichst groß ausgestaltet wird. Eine solche möglichst große Ausgestaltung der Oberfläche des Separator-Elementes 160 kann durch das Vorsehen von zumindest einer Ausnehmung 163 erreicht werden, die vorteilhafterweise einen rechteckförmigen Querschnitt aufweist, um eine möglichst große Fläche der Ausnehmung zu erreichen. Weiterhin kann auch ein Ende des Separator-Elementes 160, das dem PTC-Heizelement 110 gegenüberliegt, im Querschnitt zumindest teilweise bogenförmig und/oder zumindest teilweise halbkreisförmig sein. Auch auf diese Weise wird eine möglichst große Oberfläche des Separator-Elementes 160 erreicht. Zusätzlich kann auch eine elektrisch isolierende Dichtung oder eine Klebeschicht zwischen dem Separator-Element 160 und dem PTC-Heizelement 160 vorgesehen werden, die in oder Fig. 1 nicht dargestellt ist. Hierdurch lassen sich auch Kriechströme vermeiden, die möglicherweise zwischen den Kontaktlagen 120 und 140 am Seitenrand des PTC-Heizelementes 110 entlangströmen. Die Geometrie der Ausnehmung oder des Endes des Separator-Elementes 160 kann aber auch anders ausgestaltet werden, wobei jedoch beachtet werden sollte, dass die Kriechstrecke (165, seitlich) die Mindestkriechstrecke, die von den Normen vorgegeben sind, erfüllen soll. Die Abrundung an den Seitenkanten bietet jedoch wegen ihrer Strömungsgünstigkeit besondere Vorteile.

Zusätzlich kann auch ein weiteres Separator-Element 170 auf einer dem Separator-Element 160 gegenüberliegenden Seite des PTC-Heizelementes 110 angeordnet sein, welches ebenfalls eine Nebenfläche des PTC-Heizelementes 110, und Nebenflächen des/der Kontaktlage(n) 120 bzw. 140 zumindest teilweise abdeckt. Diese weitere Separator-Element 170 kann entsprechend dem Separator-Element 160 ausgestaltet sein, beispielsweise ebenfalls eine (vorzugsweise rechteckförmige) Ausnehmung und/oder einen zumindest bogen- oder halbkreisförmigen Querschnitt an einem dem PTC-Heizelement 110 gegenüberliegenden Ende aufweisen. Das Separator-Element 160 und das weitere Separator-Element 170 bilden beispielsweise ein einziges Teil, wobei der gesamte Separator die Keramiken 110 dicht ummanteln sollte.

Zur weiteren Verbesserung des Schutzes für einen Bediener der elektrischen Heizvorrichtung 100 kann auch ein Gehäuse 180 als Isolierung oder Berührungsschutz vorgesehen sein, in welchem das PTC-Heizelement 110, die Kontaktlage 120, die Rippe 130, die weitere Kontaktlage 140, die weitere Rippe 150, das Separator-Element 160 und/oder das weitere Separator-Element 170 angeordnet sind. Zusätzlich oder alternativ kann auch ein (optionaler) Anschluss für einen Potentialausgleichsteil vorgesehen sein, der Leckströme zu einem Masseanschluss wie beispielsweise einem Fahrzeugmasseanschluss ableitet, wenn die elektrische Heizvorrichtung beispielsweise in einem Fahrzeug verbaut ist.

Zusammenfassend ist anzumerken, dass durch den hier vorgeschlagenen Ansatz eine HV-PTC- Einheit mit einem Separator zwischen Aktivteilen geschaffen wird, die ohne Isolierung der Wellrippe auskommt. Dabei ist die HV-PTC mit einer Funktionsisolierung zwischen den Anschlüssen HV+ und HV- versehen. Die Wellrippe, die mit dem HV-Kontaktblech anliegt ist unter HV-Potential. Der Schutz gegen elektrischen Schlag wird durch Luft und umgebende Teile gewährleistet. Zusätzlich kann ein leitendes Teil in der Nähe von den Aktivteilen zum Potentialausgleich dienen.

Die Erfindung vereinfacht das elektrische Isolierungskonzept einer Heizvorrichtung. Der Vorteil der Erfindung gemäß dem hier vorgestellten Ausführungsbeispiel kann insbesondere darin gesehen werden, dass es nun ermöglicht wird, einen Schutz gegen einen elektrischen Schlag außerhalb der Wärmeeinheit (d.h. den PTC-"Stein" oder die PTC-Keramik als Heizelement, ein Kontaktblech, und eine Wellrippe) zu gewährleisten. Zugleich kann auch eine Funktionsisolierung gewährleistet werden.

Die Funktionsisolierung besteht aus einem Separator, der HV+ und HV- trennt. Es werden zwei Kriechstrecken berücksichtigt, einer ersten Kriechstrecke entlang der PTC-Keramik und einer zweiten Kriechstrecke entlang des Separators.

Der HV-PTC wird so konstruiert, dass einerseits die Funktionsisolierung des PTC-Elementes durch einen Separator gewährleistet wird, um geeignete Luft- und Kriechstrecken zwischen den Anschlüssen HV+ und HV- zu bilden. Ferner wird eine Abdichtung zwischen Kontaktblech und Separator mittels Dichtung oder Klebstoff, ermöglicht eine kleinere Kriechstrecke entlang der PTC-keramik als es im Stand der Technik sonst möglich wäre. Da die Wellrippe unter HV-Potenzial ist, sollte eine Isolierung den Nutzer gegen Berührung schützen. Dieser Schutz kann Bestandteil vom PTC oder vom HVAC sein. Zusätzlich (je nach Isolierungsmaßnahmen) kann ein Potenzialausgleichsteil eingesetzt werden, um Leckströme zur Fahrzeugmasse ableiten zu können. Dieses Potenzialausgleichsteil kann sich innerhalb oder außerhalb der Isolierung (d.h. dem Gehäuse) befinden.

Da es keine Isolierung zwischen PTC-Keramik und Wärmeableiter (z.B. Wellrippe) gibt, entstehen Vorteile in Bezug auf Kosten, da weniger Bauteile erforderlich sind, es werden bessere thermische Eigenschaften erreicht und es wird weniger Bauraum zur Bereitstellung der Heizvorrichtung benötigt.

Die beschriebenen Ausführungsbeispiele sind nur beispielhaft gewählt und können miteinander kombiniert werden.

### Bezugszeichenliste

- 100: Heizvorrichtung
- 110: PTC-Heizelement
- 120: Kontaktlage
- 130: Rippe, Wellrippe
- 140: weitere Kontaktlage
- 150: weitere Rippe
- 160: Separator-Element
- 163: Ausnehmung
- 165: Kriechströme
- 170: weiteres Separator-Element
- 180: Gehäuse, Isolierung, Beruhrungsschutz
- 190: Anschluss für optionales Potentialausgleichsteil

## Patentansprüche

1. Elektrische Heizvorrichtung (100) mit folgenden Merkmalen:
- einem PTC-Heizelement (110), insbesondere das einen Mantel aus einem Keramik-Material aufweist;
- zumindest einer Rippe (130) zur Abfuhr von Wärme des PTC-Heizelementes (110);
- einer Kontaktlage, (120), die auf einer Hauptoberfläche des PTC-Heizelementes (110) angeordnet ist und thermisch und/oder elektrisch gekoppelt zwischen dem PTC-Heizelement (110) und der zumindest einen Rippe (130) angeordnet ist, wobei die Kontaktlage (120) ausgebildet ist, um Wärme von dieser Hauptoberfläche des PTC-Heizelements (110) an die Rippe (130) zu übertragen;
- mit einer weiteren Rippe (150), die an einer dem PTC-Heizelement (110) gegenüberliegenden Seite einer weiteren Kontaktlage (140) angeordnet ist, wobei die weitere Kontaktlage (140) auf einer der Kontaktlage (120) gegenüberliegenden Seite des PTC-Heizelements (110) an einer weiteren Hauptoberfläche desselben angeordnet ist;
- zumindest einem Separator-Element (160), das ein elektrisch isolierendes Material an einer Oberfläche des Separator-Elements (160) aufweist, wobei das Separator-Element (160) eine Nebenoberfläche des PTC-Heizelementes zumindest teilweise abdeckt und/oder eine Nebenoberfläche der Kontaktlage (120) zumindest teilweise abdeckt, wobei das Separator-Element (160) ausgebildet ist, um eine elektrische Isolation des PTC-Heizelementes (110) zu ermöglichen,
wobei
das Separator-Element (160) eine Mindestkriechstrecke auf einer äußeren Oberfläche des Separator-Elementes (160), insbesondere von etwa von 2,0 mm, und eine Ausnehmung (163) aufweist, **dadurch gekennzeichnet, dass** die Ausnehmung (163) Im Separator-Element zwischen der Rippe (130) und der weiteren Rippe (150) aber entfernt von der Kontaktlage angeordnet ist.

2. Elektrische Heizvorrichtung (100) gemäß Anspruch 1, **dadurch gekennzeichnet, dass** das Separator-Element (160) unter Verwendung einer Dichtung und/oder einem Klebemittel an der Kontaktlage (120) und/oder an dem PTC-Heizelement (110) befestigbar ist

3. Elektrische Heizvorrichtung (100) gemäß einem der vorangegangenen Ansprüche, **dadurch gekennzeichnet, dass** das Separator-Element (160) vollständig aus einem elektrisch isolierenden Material besteht und/oder dass ein Potenzialausgleichsleiter (190) oder ein leifähiges Teil im Separator (160) integriert wird.

4. Elektrische Heizvorrichtung (100) gemäß einem der vorangegangenen Ansprüche, **dadurch gekennzeichnet, dass** das Separator-Element (160) an einer dem PTC-Heizelement (110) gegenüberliegenden Seite zumindest einen bogenförmigen Querschnitt aufweist und/oder einen zumindest teilweise halbkreisförmigen Querschnitt aufweist.

5. Elektrische Heizvorrichtung (100) gemäß einem der vorangegangenen Ansprüche, **dadurch gekennzeichnet, dass** an der dem Separator-Element (160) gegenüberliegenden Seite des PTC-Heizelementes (110) ein weiteres Separator-Element (170) angeordnet ist, das ein elektrisch isolierendes Material an einer Oberfläche des weiteren Separator-Elements (170) aufweist, wobei das weitere Separator-Element (170) eine der Nebenoberfläche gegenüberliegende weitere Nebenoberfläche des PTC-Heizelementes (110) zumindest teilweise abdeckt und/oder eine weitere Nebenoberfläche der Kontaktlage (120) zumindest teilweise abdeckt, wobei das weitere Separator-Element (170) ausgebildet ist, um eine elektrische Isolation des PTC-Heizelementes (110) zu ermöglichen.

6. Elektrische Heizvorrichtung (100) gemäß einem der vorangegangenen Ansprüche, **dadurch gekennzeichnet, dass** das weitere Separator-Element (170) mit dem Separator-Element (160) verbunden oder mit dem Separator-Element (160) einstückig ausgebildet ist.

7. Elektrische Heizvorrichtung (100) gemäß Anspruch 5, **dadurch gekennzeichnet, dass** das weitere Separator-Element (170) eine Ausnehmung aufweist, insbesondere wobei die Ausnehmung einen rechteckförmigen Querschnitt aufweist.

8. Elektrische Heizvorrichtung (100) gemäß Anspruch 5 oder 6, **dadurch gekennzeichnet, dass** das weitere Separator-Element (170) vollständig aus einem elektrisch isolierenden Material besteht und/oder wobei ein Potenzialausgleichsleiter (190) oder ein leifähiges Teil im weiteren Separator (170) integriert ist.

9. Elektrische Heizvorrichtung (100) gemäß einem der Ansprüche 5 bis 7, **dadurch gekennzeichnet, dass** das weitere Separator-Element (170) an einer dem PTC-Heizelement (110) gegenüberliegenden Seite zumindest einen bogenförmigen Querschnitt aufweist und/oder einen zumindest teilweise halbkreisförmigen Querschnitt aufweist.

10. Elektrische Heizvorrichtung (100) gemäß einem der vorangegangenen Ansprüche, **dadurch gekennzeichnet, dass** eine weitere Rippe (150) und eine weitere Kontaktlage (140) vorgesehen sind, wobei die weitere Kontaktlage (140) thermisch und/oder elektrisch gekoppelt zwischen einer der Hauptoberfläche des PTC-Heizelementes (110) gegenüberliegenden weiteren Hauptoberfläche des PTC-Heizelementes (110) und der weiteren Rippe (150) angeordnet ist und wobei das Separator-Element (160) und/oder das weitere Separator-Element (170) derart angeordnet ist, um eine Nebenoberfläche der weiteren Kontaktlage (140) zumindest teilweise abzudecken.

11. Elektrische Heizvorrichtung (100) gemäß einem der vorangegangenen Ansprüche, **gekennzeichnet, durch** ein Berührugsschutzelement (180), das derart angeordnet ist, dass die zumindest eine Rippe (130), die zumindest eine Kontaktlage (120), das PTC-Heizelement (110) und/oder das zumindest eine Separator-Element (160) von einer Berührung **durch** eine Person geschützt angeordnet sind, insbesondere wobei das Berührungsschutzelement (180) als ein Gehäuse ausgebildet ist, in dem die zumindest eine Rippe (130), die zumindest eine Kontaktlage (120), das PTC-Heizelement (110) und/oder das zumindest eine Separator-Element (160) angeordnet sind.

## Claims

1. An electrical heating device (100) having the following features:
- a PTC heating element (110), in particular having a jacket made of a ceramic material;
- at least one rib (130) for the dissipation of heat of the PTC heating element (110);
- a contact layer (120) which is arranged on a main surface of the PTC heating element (110) and is thermally and/or electrically coupled between the PTC heating element (110) and the at least one rib (130), wherein the contact layer (120) is designed to transfer heat from this main surface of the PTC heating element (110) to the rib (130);
- a further rib (150) which is arranged on a side of a further contact layer (140) opposite the PTC heating element (110), wherein the further contact layer (140) is arranged on a side of the PTC element (110) on a further main surface of the same opposite the contact layer (120);
- at least one separator element (160) having an electrically insulating material on a surface of the separator element (160), wherein the separator element (160) covers a secondary surface of the PTC heating element at least partially and/or covers a secondary surface of the contact layer (120) at least partially, wherein the separator element (160) is designed to enable an electrical insulation of the PTC heating element (110),
wherein the separator element (160) has a minimum creep distance on an outer surface of the separator element (160), in particular of about 2.0 mm, and a recess (163), **characterised in that** the recess (163) in the separator element is arranged between the rib (130) and the further rib (150), but away from the contact layer.

2. The electrical heating device (100) according to claim 1, **characterised in that** the separator element (160) can be fixed on the contact layer (120) and/or on the PTC heating element (110) by using a seal and/or an adhesive.

3. The electrical heating device (100) according to one of the preceding claims, **characterised in that** the separator element (160) completely consists of an electrically insulating material and/or that an equipotential bonding conductor (190) or a conductive component is integrated in the separator (160).

4. The electrical heating device (100) according to one of the preceding claims, **characterised in that** the separator element (160) has at least an arcuate cross section on a side opposite the PTC heating element (110) and/or has an at least partially semi-circular cross section.

5. The electrical heating device (100) according to one of the preceding claims, **characterised in that** a further separator element (170) having an electrically insulating material on a surface of the further separator element (170) is arranged on the side opposite the separator element (160) of the PTC heating element (110), wherein the further separator element (170) covers a further secondary surface of the PTC heating element (110) opposite the secondary surface at least partially and/or covers a further secondary surface of the contact layer (120) at least partially, wherein the further separator element (170) is designed to enable an electrical insulation of the PTC heating element (110).

6. The electrical heating device (100) according to one of the preceding claims, **characterised in that** the further separator element (170) is connected to the separator element (160) or is formed integrally with the separator element (160).

7. The electrical heating device (100) according to claim 5, **characterised in that** the further separator element (170) has a recess, wherein in particular the recess has a rectangular cross section.

8. The electrical heating device (100) according to claim 5 or 6, **characterised in that** the further separator element (170) completely consists of an electrically insulating material and/or wherein an equipotential bonding conductor (190) or a conductive component is integrated in the further separator (170).

9. The electrical heating device (100) according to one of claims 5 to 7, **characterised in that** the further separator element (170) has at least an arcuate cross section on a side opposite the PTC heating element (110) and/or has an at least partially semi-circular cross section.

10. The electrical heating device (100) according to one of the preceding claims, **characterised in that** a further rib (150) and a further contact layer (140) are provided, wherein the further contact layer (140) is thermally and/or electrically coupled between a further main surface of the PTC heating element (110) opposite the main surface of the PTC heating element (110) and the further rib (150) and wherein the separator element (160) and/or the further separator element (170) is arranged to cover a secondary surface of the further contact layer (140) at least partially.

11. The electrical heating device (100) according to one of the preceding claims, **characterised by** a contact protective element (180) which is arranged such that the at least one rib (130), the at least one contact layer (120), the PTC heating element (110) and/or the at least one separator element (160) are arranged protected from a touch by a person, wherein in particular the contact protective element (180) is formed as a housing in which the at least one rib (130), the at least one contact layer (120), the PTC heating element (110) and/or the at least one separator element (160) are arranged.

## Revendications

1. Dispositif de chauffage électrique (100) ayant les caractéristiques suivantes :
- un élément chauffant - CTP - à coefficient de température positif (110), en particulier qui présente une enveloppe se composant d'un matériau en céramique ;
- au moins une ailette (130) servant à la dissipation de chaleur de l'élément chauffant CTP (110) ;
- une couche de contact (120) qui est disposée sur une surface principale de l'élément chauffant CTP (110) et qui est disposée en étant thermiquement et / ou électriquement couplée entre l'élément chauffant CTP (110) et l'ailette (130) au moins au nombre de un, où la couche de contact (120) est configurée pour transmettre à l'ailette (130), de la chaleur provenant de cette surface principale de l'élément chauffant CTP (110) ;
- comprenant une autre ailette (150) qui est disposée sur un côté d'une autre couche de contact (140), ledit côté faisant face à l'élément chauffant CTP (110), où l'autre couche de contact (140) est disposée sur un côté de l'élément chauffant CTP (110), ledit côté étant placé sur une autre surface principale de ce même élément chauffant et faisant face à la couche de contact (120) ;
- au moins un élément séparateur (160) qui présente un matériau électro-isolant sur une surface de l'élément séparateur (160), où l'élément séparateur (160) recouvre au moins partiellement une surface secondaire de l'élément chauffant CTP et / ou recouvre au moins partiellement une surface secondaire de la couche de contact (120), où l'élément séparateur (160) est conçu pour permettre une isolation électrique de l'élément chauffant CTP (110),
où l'élément séparateur (160) présente une ligne de fuite minimale sur une surface extérieure de l'élément séparateur (160), en particulier de 2,0 mm environ, et un évidement (163), **caractérisé en ce que** l'évidement (163) est disposé, dans l'élément séparateur, entre l'ailette (130) et l'autre ailette (150), mais en étant éloigné de la couche de contact.

2. Dispositif de chauffage électrique (100) selon la revendication 1, **caractérisé en ce que** l'élément séparateur (160) peut être fixé sur la couche de contact (120) et / ou sur l'élément chauffant CTP (110), en utilisant un joint et / ou un moyen de collage.

3. Dispositif de chauffage électrique (100) selon l'une ou l'autre des revendications précédentes, **caractérisé en ce que** l'élément séparateur (160) se compose en totalité d'un matériau électro-isolant et / ou **en ce qu'**un conducteur compensateur de potentiel (190) ou une partie conductrice est intégré (e) dans le séparateur (160).

4. Dispositif de chauffage électrique (100) selon l'une quelconque des revendications précédentes, **caractérisé en ce que** l'élément séparateur (160) présente, sur un côté faisant face à l'élément chauffant CTP (110), au moins une section de forme arquée et / ou présente une section au moins partiellement en forme de demi-cercle.

5. Dispositif de chauffage électrique (100) selon l'une quelconque des revendications précédentes, **caractérisé en ce que**, sur le côté de l'élément chauffant CTP (110), qui fait face à l'élément séparateur (160), est disposé un autre élément séparateur (170) qui présente un matériau électro-isolant sur une surface de l'autre élément séparateur (170), où l'autre élément séparateur (170) recouvre au moins partiellement une autre surface secondaire de l'élément chauffant CTP (110), qui fait face à la surface secondaire dudit élément séparateur, et / ou recouvre au moins partiellement une autre surface secondaire de la couche de contact (120), où l'autre élément séparateur (170) est conçu pour permettre une isolation électrique de l'élément chauffant CTP (110).

6. Dispositif de chauffage électrique (100) selon l'une quelconque des revendications précédentes, **caractérisé en ce que** l'autre élément séparateur (170) est relié à l'élément séparateur (160) ou bien configuré en formant une seule et même pièce avec l'élément séparateur (160).

7. Dispositif de chauffage électrique (100) selon la revendication 5, **caractérisé en ce que** l'autre élément séparateur (170) présente un évidement, en particulier dans un endroit où l'évidement présente une section de forme rectangulaire.

8. Dispositif de chauffage électrique (100) selon la revendication 5 ou 6, **caractérisé en ce que** l'autre élément séparateur (170) se compose en totalité d'un matériau électro-isolant et / ou **en ce qu'**un conducteur compensateur de potentiel (190) ou une partie conductrice est intégré(e) dans l'autre séparateur (170).

9. Dispositif de chauffage électrique (100) selon l'une quelconque des revendications 5 à 7, **caractérisé en ce que** l'autre élément séparateur (170) présente, sur un côté faisant face à l'élément chauffant CTP (110), au moins une section de forme arquée et / ou présente une section au moins partiellement en forme de demi-cercle.

10. Dispositif de chauffage électrique (100) selon l'une quelconque des revendications précédentes, **caractérisé en ce qu'**il est prévu une autre ailette (150) et une autre couche de contact (140), où l'autre couche de contact (140) est disposée en étant thermiquement et / ou électriquement couplée entre une autre surface principale de l'élément chauffant CTP (110), qui fait face à la surface principale de l'élément chauffant CTP (110), et l'autre ailette (150), et où l'élément séparateur (160) et / ou l'autre élément séparateur (170) est disposé de manière à recouvrir au moins partiellement une surface secondaire de l'autre couche de contact (140).

11. Dispositif de chauffage électrique (100) selon l'une quelconque des revendications précédentes, **caractérisé par** un élément de protection contre les contacts accidentels (180), ledit élément de protection étant disposé de manière telle, que l'ailette (130) au moins au nombre de un, la couche de contact (120) au moins au nombre de un, l'élément chauffant CTP (110) et / ou l'élément séparateur (160) au moins au nombre de un soient disposés en étant protégés contre un contact provoqué par une personne, en particulier où l'élément de protection contre les contacts accidentels (180) est configuré comme un boîtier dans lequel sont disposés l'ailette (130) au moins au nombre de un, la couche de contact (120) au moins au nombre de un, l'élément chauffant CTP (110) et / ou l'élément séparateur (160) au moins au nombre de un.
